# EUROPÄISCHE PATENTSCHRIFT

(11) **EP 3 220 401 B1**
(45) Veröffentlichungstag und Bekanntmachung des Hinweises auf die Patenterteilung: **05.04.2023**
(21) Anmeldenummer: 16205430.8
(22) Anmeldetag: 20.12.2016
(51) Int. Cl.: H01H 3/08, G05G 1/10

(54) **LEISTUNGSSCHALTER ODER SCHÜTZ MIT DREHANTRIEB**
CIRCUIT BREAKER OR CONTACTOR WITH ROTARY DRIVE
DISJONCTEUR OU CONTACTEUR COMPRENANT UN ENTRAÎNEMENT ROTATIF

(30) Priorität: 18.03.2016 DE 102016204515
(43) Veröffentlichungstag der Anmeldung: 20.09.2017
(73) Patentinhaber: Siemens Aktiengesellschaft, 80333 München (DE)
(72) Erfinder: Gerber, Johannes, 92224 Amberg (DE); Kreutzer, Rainer, 92637 Weiden (DE); Kemptner, Tobias, 92269 Fensterbach (DE)
(74) Vertreter: Siemens Patent Attorneys

(56) Entgegenhaltungen:
- EP-A1- 2 854 152
- WO-A1-2013/110855
- CN-U- 201 522 665
- JP-U- S59 152 631
- US-A- 5 049 846

## Beschreibung

Die Erfindung betrifft einen Leistungsschalter oder ein Schütz mit einem Knebelaufsatz zur Reduzierung der Bedienkraft auf ein Bedienelement eines Schaltgeräts, wobei der Knebelaufsatz ein Gehäuse mit einer Ausnehmung aufweist.

Schaltgeräte, insbesondere Schütze und Leistungsschalter, weisen ab einer bestimmten Baugröße eine unkomfortable Bedienung auf, weil das Bedienelement mit einem zu kleinen Hebel ausgebildet ist und folglich ein Schaltvorgang mit erhöhtem Kraftaufwand umgesetzt werden muss. Die Bedienkraft ließe sich durch eine Verlängerung des Hebels reduzieren. Jedoch ergibt sich daraus das Problem, dass das bestehende Zubehör nicht mehr verwendet werden kann, da für das Zubehör die Größe des bisherigen Bedienelements benötigt wird.

Bisher wurde die aufgrund des zu kleinen Hebelarms aufzubringende erhöhte Bedienkraft akzeptiert. Eine nur bei einer bestimmten Gerätebaugröße fest konstruierte Hebelarmverlängerung war aufgrund der Verwendung gleicher Bauteile über alle Gerätebaugrößen hinweg nicht möglich.

In der EP 2 854 152 A1 wird ein Schaltgerät mit einer Einrichtung zum sprunghaften Einschalten offenbart. Das Schaltgerät umfasst: - eine Betätigungsmechanik, die ein Betätigungselement aufweist und über eine Übertragungsmechanik mit einem Schaltschloss in Wirkverbindung steht, welches über eine weitere Übertragungsmechanik einen Schalthebel bedient; - eine Kontaktanordnung, die ein festes Schaltstück mit Kontakten aufweist, welches gegenüber liegend zu einem beweglichen Schaltstück mit Kontakten angeordnet ist, welches in einem Kontaktschieber geführt ist. Die Einrichtung weist zum sprunghaften Einschalten ein Blockierelement auf, welches über den Schalthebel die Kontaktanordnung aus beweglichem und festem Schaltstück in einer Offen-Halteposition hält und bei einer Schnelleinschaltung die Blockade des Schalthebels aufhebt, so dass die Kontakte des beweglichen Schaltstücks sprunghaft auf den Kontakten des feste Schaltstücks landen.

Demgemäß besteht die Aufgabe der vorliegenden Erfindung darin, einen Leistungsschalter oder ein Schütz mit einem Knebelaufsatz zur Reduzierung der Bedienkraft auf ein Bedienelement eines Schaltgeräts zu schaffen, welcher über alle Baugrößen hinweg eine komfortable Bedienung des Bedienelements ermöglicht, ohne dass eine Anpassung des Zubehörs erforderlich ist.

Diese Aufgabe wird erfindungsgemäß durch einen Leistungsschalter oder ein Schütz mit den Merkmalen des Patentanspruchs 1 gelöst. Vorteilhafte Aus- und Weiterbildungen, welche einzeln oder in Kombination miteinander eingesetzt werden können, sind der Gegenstand der abhängigen Ansprüche.

Erfindungsgemäß wird diese Aufgabe durch einen Leistungsschalter oder ein Schütz mit einem Knebelaufsatz zur Reduzierung der Bedienkraft auf ein Bedienelement eines Schaltgeräts gelöst, wobei der Knebelaufsatz ein Gehäuse mit einer Ausnehmung aufweist. Die Erfindung zeichnet sich dabei dadurch aus, dass der Knebelaufsatz Befestigungsmittel aufweist, die derart ausgebildet sind, dass im Bedarfsfall eine Demontage des Knebelaufsatzes vom Bedienelement möglich ist.

Der Knebelaufsatz des erfinderischen Leistungsschalters oder Schützes ist fest und unverlierbar vormontiert, kann jedoch kundenseitig leicht wieder demontiert werden. Das neue Bedienteil aus Bedienelement und Knebelaufsatz ist demgemäß vorzugsweise zweiteilig aufgebaut.

Der Knebelaufsatz des erfinderischen Leistungsschalters oder Schützes kann am bestehenden Bedienelement mittels eines Befestigungsmittels wie Schnapphaken, Rasthaken, Klemmhaken oder über eine Schraubverbindung mit einem Schraubelement fixiert werden. In der dann vorliegenden zusammengesetzten Form hat das Bedienteil vorzugsweise einen längeren Hebel. Durch Einsatz eines Schraubendrehers ist der Knebelaufsatz vom Bedienelement lösbar, so dass das übliche Bedienelement wieder verfügbar ist.

Für den mehrteiligen Aufbau des Bedienteils kann als Grundgerüst das bestehende Bedienelement verwendet werden. Der Knebelaufsatz weist vorzugsweise mehrere Schnapphaken und/oder Klemmhaken und/oder Rasthaken auf, die in entsprechende Nuten des Bedienelements greifen. Der Knebelaufsatz umfasst das Bedienelement vorzugsweise nicht vollständig, sondern weist im hinteren Teil, vorzugsweise der Hebelverlängerung, eine schlitzförmige Öffnung auf. In diese Öffnung kann kundenseitig ein Werkzeug, z.B. ein Schraubendreher eingeführt werden. Durch die Konturgebung des Schlitzes werden die Seitenwände des Knebelaufsatzes beim Einführen des Schraubendrehers auseinander gedrückt. Dabei werden die Schnapphaken und/oder Klemmhaken und/oder Rasthaken außer Eingriff gebracht und der Knebelaufsatz kann abgehoben werden.

Durch den längeren Hebel des Knebelaufsatzes wird die Bedienkraft gesenkt, so dass der Kunde weniger Kraft benötigt um den Schalter einzuschalten. Durch die Demontierbarkeit des Knebelaufsatzes kann der Schalter mit dem bestehenden Zubehör verwendet werden.

Das erfinderische Konzept sieht vor, dass der Knebelaufsatz U-förmig ausgebildet ist mit zwei Schenkeln und einem die Schenkel verbindenden Mittelbereich.

Durch die U-förmige Ausbildung ergibt sich eine Ausnehmung, in welche das Bedienelement aufgenommen werden kann, so dass der Knebelaufsatz das Bedienelement umhüllt.

Das erfinderische Konzept sieht vor, dass die Ausnehmung im Knebelaufsatz durch die Schenkel und den Mittelbereich ausgebildet ist. Die Ausnehmung dient zur Aufnahme des Bedienelements.

Eine vorteilhafte Ausgestaltung des erfindungsgemäßen Konzepts kann darin bestehen, dass am Mittelbereich und/oder an den Schenkeln Befestigungsmittel ausgebildet sind, durch welche im Bedarfsfall eine Demontage des Knebelaufsatzes vom Bedienelement möglich ist. Die Befestigungsmittel sollten dabei derart ausgebildet sein, dass der Knebelaufsatz verliersicher und demontierbar am Bedienelement fixiert ist.

Eine vorteilhafte Ausführung der Erfindung kann vorsehen, dass die Befestigungsmittel Schnapphaken und/oder Rasthaken und/oder Klemmelemente und/oder Schraubelemente sind.

Eine weitere vorteilhafte Ausführung der Erfindung kann vorsehen, dass die Demontage des Knebelaufsatzes vom Bedienelement des Schaltgeräts mittels eines Schraubendrehers vorgesehen ist.

Eine spezielle Ausgestaltung der Erfindung kann darin bestehen, dass der Knebelaufsatz als Hebelarmverlängerung ausgebildet ist.

Eine vorteilhafte Ausgestaltung des erfindungsgemäßen Konzepts kann darin bestehen, dass der Knebelaufsatz als Umhüllung des Bedienelements ausgebildet ist.

Eine Fortführung des erfindungsgemäßen Konzepts kann darin bestehen, dass der Knebelaufsatz aus Kunststoff gefertigt ist.

Der Knebelaufsatz des erfinderischen Leistungsschalters oder Schützes ist U-förmig ausgebildet mit zwei Schenkeln und einen die Schenkel verbindenden Mittelbereich. Die Schenkel des Knebelaufsatzes liegen sich gegenüber, wobei sie parallel zueinander oder an den Endbereichen aufeinander zulaufend ausgebildet sein können. In die Schenkel des Knebelansatzes können Aussparungen eingearbeitet sein, um beispielsweise einen Fortsatz des Bedienelements aufzunehmen. Das Bedienelement weist einen im Wesentlichen quaderförmigen Schalthebel auf, welcher an einen vorzugsweise konzentrischen Boden angeformt ist. An den konzentrischen Boden ist entgegengesetzt zum Schalthebel ein zylinderförmiger Fortsatz ausgebildet. Die Aussparungen in den Schenkeln des Knebelaufsatzes können dazu ausgebildet sein, den konzentrischen Boden des Bedienelements aufzunehmen. Der quaderförmige Schalthebel des Bedienelements weist zwei sich vorzugsweise parallel zueinander gegenüberliegende Seitenwände auf, an welche die Schenkel des U-förmigen Knebelaufsatzes anliegen. Der quaderförmige Schalthebel weist zudem zwei weitere sich vorzugsweise parallel zueinander gegenüberliegende Seitenwände auf, wobei eine dieser Seitenwände vom Mittelbereich des Knebelaufsatzes abgedeckt wird. Die zu dieser Seitenwand parallel angeordnete Seitenwand ist durch zwei Aussparungen kürzer ausgebildet. In diese Aussparungen des quaderförmigen Schalthebels können Befestigungsmittel vorzugsweise Schnapphaken oder Klemmhaken oder Rasthaken greifen, die an den Schenkeln des Knebelaufsatzes angeordnet sind. Ebenso ist es denkbar, dass der Schalthebel des Bedienelements an der Seitenwand, die vom Mittelbereich des Knebelaufsatzes abgedeckt wird, eine Aussparung aufweist, in welche vorzugsweise Schnapphaken oder Klemmhaken oder Rasthaken des Knebelaufsatzes eingreifen können.

Weitere Ausführungen und Vorteile der Erfindung werden nachfolgend anhand von Ausführungsbeispielen sowie anhand der Zeichnung erläutert.

Dabei zeigen schematisch:
Fig. 1 in einer perspektivischen Darstellung ein Bedienelement mit einem Knebelaufsatz des erfinderischen Leistungsschalters oder Schützes;
Fig. 2 in einer Schnittdarstellung ein Bedienelement mit einem Knebelaufsatz des erfinderischen Leistungsschalters oder Schützes;
Fig. 3 in einer perspektivischen Darstellung ein Teilausschnitt von unten eines Bedienelements mit einem Knebelaufsatz des erfinderischen Leistungsschalters oder Schützes;
Fig. 4 in einer perspektivischen Darstellung ein Bedienelement;
Fig. 5 in einer perspektivischen Darstellung ein Knebelaufsatz des erfinderischen Leistungsschalters oder Schützes;
Fig. 6 in einer perspektivischen Seitenansicht ein Bedienelement mit einem weiteren Ausführungsbeispiel für einen Knebelaufsatz des erfinderischen Leistungsschalters oder Schützes mit deutlicher Hebelarmverlängerung;
Fig. 7 in einer perspektivischen Rückansicht das Ausführungsbeispiel nach Fig. 6;
Fig. 8 in einer perspektivischen Schnittdarstellung ein Bedienelement mit einem Knebelaufsatz, der nicht nach dem erfindungsgemäßen Konzept ist;
Fig. 9 in einer perspektivischen Schnittdarstellung ein Bedienelement mit einem Knebelaufsatz, der nicht nach dem erfindungsgemäßen Konzept ist.

Fig. 1 zeigt ein Ausführungsbeispiel eines Bedienelements 1 mit einem Knebelaufsatz 2. Der Knebelaufsatz 2 ist U-förmig ausgebildet mit zwei Schenkeln 3, 4 und einem die Schenkel 3, 4 verbindenden Mittelbereich 5. Die Schenkel 3, 4 des Knebelaufsatzes 2 liegen sich gegenüber, wobei sie parallel zueinander oder an den Endbereichen 6 aufeinander zulaufend ausgebildet sein können. In die Schenkel 3, 4 des Knebelansatzes 2 können Aussparungen 7 eingearbeitet sein, um beispielsweise einen Fortsatz des Bedienelements 1 aufzunehmen. Das Bedienelement 1 weist einen im Wesentlichen quaderförmigen Schalthebel 8 auf, welcher an einen vorzugsweise konzentrischen Boden 9 angeformt ist. An den konzentrischen Boden 9 ist entgegengesetzt zum Schalthebel 8 ein zylinderförmiger Fortsatz 10 ausgebildet. Die Aussparungen 7 in den Schenkeln 3, 4 des Knebelaufsatzes 2 können dazu ausgebildet sein, den konzentrischen Boden 9 des Bedienelements 1 aufzunehmen. Der quaderförmige Schalthebel 8 des Bedienelements 1 weist zwei sich vorzugsweise parallel zueinander gegenüberliegende Seitenwände 11, 12 auf, an welche die Schenkel 3, 4 des U-förmigen Knebelaufsatzes 2 anliegen. Der quaderförmige Schalthebel 8 weist zudem zwei weitere sich vorzugsweise parallel zueinander gegenüberliegende Seitenwände 13, 14 auf, wobei eine dieser Seitenwände 13 vom Mittelbereich 5 des Knebelaufsatzes 2 abgedeckt wird. Die zu dieser Seitenwand 13 parallel angeordnete Seitenwand 14 ist durch zwei Aussparungen 15 kürzer ausgebildet. In diese Aussparungen 15 des quaderförmigen Schalthebels 8 können Befestigungsmittel 16 vorzugsweise Schnapphaken oder Klemmhaken oder Rasthaken greifen, die an den Schenkeln 3, 4 des Knebelaufsatzes 2 angeordnet sind.

In Fig.2 ist das Ausführungsbeispiel nach Fig. 1 dargestellt, wobei durch die Schnittdarstellung ersichtlich ist, dass der Schalthebel 8 des Bedienelements 1 an der Seitenwand 13, die vom Mittelbereich 5 des Knebelaufsatzes 2 abgedeckt wird, eine Aussparung 17 aufweist, in welche Befestigungsmittel 16 vorzugsweise Schnapphaken oder Klemmhaken oder Rasthaken des Knebelaufsatzes 2 eingreifen können.

In Fig. 3 ist ein Teilausschnitt von unten eines Bedienelements 1 mit einem Knebelaufsatz 2 dargestellt. Aus dieser Ansicht ist zu entnehmen, dass das Ineinandergreifen der Befestigungsmittel 16 vorzugsweise Schnapphaken oder Klemmhaken oder Rasthaken auch über Vorsprünge 18 und Aussparungen 19 in den Seitenwänden 11, 12 des Bedienelements 1 bzw. in den Schenkeln 3, 4 des Knebelaufsatzes 2 umgesetzt werden kann. Die Schenkel 3, 4 des Knebelaufsatzes 2 sind in ihren Endbereichen 6 voneinander beabstandet, so dass durch Eingriff eines Schraubendrehers der Knebelaufsatz 2 vom Bedienelement 1 demontiert werden kann.

Fig. 4 zeigt ein Bedienelement 1. Das Bedienelement 1 weist einen im Wesentlichen quaderförmigen Schalthebel 8 auf, welcher an einen vorzugsweise konzentrischen Boden 9 angeformt ist. An den konzentrischen Boden 9 ist entgegengesetzt zum Schalthebel 8 ein zylinderförmiger Fortsatz 10 ausgebildet.

Fig. 5 zeigt einen Knebelaufsatz 2. Der Knebelaufsatz 2 ist U-förmig ausgebildet mit zwei Schenkeln 3, 4 und einen die Schenkel 3, 4 verbindenden Mittelbereich 5. Die Schenkel 3, 4 des Knebelaufsatzes 2 liegen sich gegenüber, wobei sie parallel zueinander oder an den Endbereichen 6 aufeinander zulaufend ausgebildet sein können. In die Schenkel 3, 4 des Knebelansatzes 2 können Aussparungen 7 eingearbeitet sein, um beispielsweise einen Fortsatz des Bedienelements 1 aufzunehmen.

In Fig. 6 ist ein Bedienelement 1 mit einem weiteren Ausführungsbeispiel für einen Knebelaufsatz 2 mit deutlicher Hebelarmverlängerung 20 dargestellt. Der Knebelaufsatz 2 kann gegenüber dem Schaltelement 8 des Bedienelements 1 eine deutliche Hebelverlängerung 20 aufweisen, wenn die Verbindung zwischen Bedienelement 1 und Knebelaufsatz 2 entsprechend zuverlässig und sicher ist.

In Fig. 7 ist das Ausführungsbeispiel nach Fig. 6 in einer Rückansicht dargestellt.

Fig. 8 zeigt ein Bedienelement 1 mit einem Knebelaufsatz 2, der nicht nach dem erfindungsgemäßen Konzept ist, wobei aus dieser Darstellung zu entnehmen ist, dass auch das Bedienelement 1 mit Befestigungsmittel 16, vorzugsweise Schnapphaken oder Rasthaken oder Klemmhaken versehen sein kann, die in Ausnehmungen 21 in den Schenkeln 3 des Knebelaufsatzes 2 greifen.

Fig. 9 zeigt ein Bedienelement 1 mit einem Knebelaufsatz 2, der nicht nach dem erfindungsgemäßen Konzept ist , wobei hier der Knebelaufsatz 2 über eine Schraubverbindung, d. h. über ein Schraubelement als Befestigungsmittel 16, die über eine Bohrung 22 im Knebelaufsatz 2 umgesetzt ist, am Bedienelement 1 befestigt ist.

Der Knebelaufsatz des erfinderischen Schutzschalter oder Schützes zeichnet sich dadurch aus, dass das Zubehör am Bedienelement nicht angepasst werden muss. Dadurch ist es weiterhin möglich für die verschiedenen Baugrößen gleiche Bauteile zu verwenden. Durch den Knebelaufsatz hat der Kunde beim Bedienen des Schalters einen höheren Komfort bzw. ein wertigeres Empfinden. Die Reduzierung der Bedienkraft am Schalter ist durch den Knebelaufsatz in einer kostengünstigen Maßnahme umgesetzt worden, die im Bedarfsfall vom Kunden durch einfache Demontage des Knebelaufsatzes rückgängig gemacht werden kann.

### Bezugszeichenliste

- 1: Bedienelement
- 2: Knebelaufsatz
- 3: Schenkel
- 4: Schenkel
- 5: Mittelbereich
- 6: Endbereich
- 7: Aussparung
- 8: Schalthebel
- 9: Konzentrischer Boden
- 10: Zylindrischer Fortsatz
- 11: Seitenwand
- 12: Seitenwand
- 13: Seitenwand
- 14: Seitenwand
- 15: Aussparung
- 16: Befestigungsmittel
- 17: Aussparung
- 18: Vorsprung
- 19: Aussparung
- 20: Hebelarmverlängerung
- 21: Ausnehmung
- 22: Bohrung

## Patentansprüche

1. Leistungsschalter oder Schütz mit einem Bedienteil aus einem Bedienelement (1) und einem Knebelaufsatz (2) zur Reduzierung der Bedienkraft auf das Bedienelement (1) eines Schaltgeräts, wobei der Knebelaufsatz (2) ein Gehäuse mit einer Ausnehmung aufweist, und wobei der Knebelaufsatz (2) Befestigungsmittel (16) aufweist, die derart ausgebildet sind, dass im Bedarfsfall eine Demontage des Knebelaufsatzes (2) vom Bedienelement (1) möglich ist, wobei der Knebelaufsatz (2) U-förmig zwei Schenkeln (3, 4) und einem die Schenkel (3, 4) verbindenden Mittelbereich (5) ausgebildet ist, wobei der Knebelaufsatz (2) eine Öffnung im vorderen Teil und eine schlitzförmige Öffnung (6) im hinteren Teil aufweist.

2. Leistungsschalter oder Schütz nach Anspruch 1, **dadurch gekennzeichnet, dass** die Ausnehmung im Knebelaufsatz (2) durch die Schenkel (3, 4) und den Mittelbereich (5) ausgebildet ist.

3. Leistungsschalter oder Schütz nach Anspruch 1 oder 2, **dadurch gekennzeichnet, dass** am Mittelbereich (5) und/oder an den Schenkeln (3, 4) Befestigungsmittel (16) ausgebildet sind, durch welche im Bedarfsfall eine Demontage des Knebelaufsatzes (2) vom Bedienelement (2) möglich ist.

4. Leistungsschalter oder Schütz nach einem der Ansprüche 1 bis 3, **dadurch gekennzeichnet, dass** die Befestigungsmittel (16) Schnapphaken und/oder Rasthaken und/oder Klemmelemente und/oder Schraubelemente sind.

5. Leistungsschalter oder Schütz nach einem der Ansprüche 1 bis 4, **dadurch gekennzeichnet, dass** der Knebelaufsatz (2) als Hebelarmverlängerung (20) ausgebildet ist.

6. Leistungsschalter oder Schütz nach einem der Ansprüche 1 bis 5, **dadurch gekennzeichnet, dass** der Knebelaufsatz (2) als Umhüllung des Bedienelements (1) ausgebildet ist.

7. Leistungsschalter oder Schütz nach einem der Ansprüche 1 bis 6, **dadurch gekennzeichnet, dass** der Knebelaufsatz (2) aus Kunststoff gefertigt ist

## Claims

1. Circuit breaker or contactor having an operating part which is made up of an operating element (1) and a toggle attachment (2) for reducing the operating force on the operating element (1) of a switching device, wherein the toggle attachment (2) has a housing with a recess, and wherein the toggle attachment (2) has fastening means (16) which are formed in such a way that, if required, dismounting of the toggle attachment (2) from the operating element (1) is possible, wherein the toggle attachment (2) is of U-shaped form with two limbs (3, 4) and with a middle region (5) which connects the limbs (3, 4), wherein the toggle attachment (2) has an opening in the front part and has a slot-shaped opening (6) in the rear part.

2. Circuit breaker or contactor according to Claim 1, **characterized in that** the recess in the toggle attachment (2) is formed by the limbs (3, 4) and the middle region (5).

3. Circuit breaker or contactor according to Claim 1 or 2, **characterized in that** fastening means (16) by way of which, if required, dismounting of the toggle attachment (2) from the operating element (2) is possible are formed on the middle region (5) and/or on the limbs (3, 4).

4. Circuit breaker or contactor according to one of Claims 1 to 3, **characterized in that** the fastening means (16) are snap-action hooks and/or latching hooks and/or clamping elements and/or screw elements.

5. Circuit breaker or contactor according to one of Claims 1 to 4, **characterized in that** the toggle attachment (2) is in the form of a lever-arm extension (20).

6. Circuit breaker or contactor according to one of Claims 1 to 5, **characterized in that** the toggle attachment (2) is in the form of a sheath of the operating element (1).

7. Circuit breaker or contactor according to one of Claims 1 to 6, **characterized in that** the toggle attachment (2) is manufactured from plastic.

## Revendications

1. Disjoncteur ou contacteur ayant une unité de commande composée d'un élément de commande (1) et d'une manette (2) pour réduire la force de manipulation sur l'élément de commande (1) d'un dispositif de commutation, la manette (2) présentant un boîtier ayant un évidement, et la manette (2) présentant des moyens de fixation (16) qui sont conçus de telle manière, qu'en cas de besoin, il est possible de démonter la manette (2) de l'élément de commande (1), la manette (2) étant réalisée en forme de U à deux branches (3, 4) et une zone centrale (5) reliant les branches (3, 4), la manette (2) présentant une ouverture dans la partie avant et une ouverture (6) en forme de fente dans la partie arrière.

2. Disjoncteur ou contacteur selon la revendication 1, **caractérisé en ce que** l'évidement dans la manette (2) est formé par les branches (3, 4) et la zone centrale (5).

3. Disjoncteur ou contacteur selon la revendication 1 ou 2, **caractérisé en ce que** des moyens de fixation (16) sont formés sur la zone centrale (5) et/ou sur les branches (3, 4), grâce auxquels il est possible, en cas de besoin, de démonter la manette (2) de l'élément de commande (2).

4. Disjoncteur ou contacteur selon l'une des revendications 1 à 3, **caractérisé en ce que** les moyens de fixation (16) sont des mousquetons et/ou des crochets à encliquetage et/ou des éléments de serrage et/ou des éléments à vis.

5. Disjoncteur ou contacteur selon l'une des revendications 1 à 4, **caractérisé en ce que** la manette (2) est conçue comme une extension de bras de levier (20).

6. Disjoncteur ou contacteur selon l'une des revendications 1 à 5, **caractérisé en ce que** la manette (2) est conçue comme une enveloppe de l'élément de commande (1).

7. Disjoncteur ou contacteur selon l'une des revendications 1 à 6, **caractérisé en ce que** la manette (2) est fabriquée en matière plastique.
